# FASCICULE DE BREVET EUROPEEN

(11) **EP 2 124 294 B1**
(45) Date de publication et mention de la délivrance du brevet: **04.05.2011**
(21) Numéro de dépôt: 09160811.7
(22) Date de dépôt: 20.05.2009
(51) Int. Cl.: H01R 9/22

(54) **Boîtier de connectique et ensemble de connectique comportant un tel boîtier**
Verbindungsgehäuse und Verbindungszusammenbau mit einem solchen Gehäuse
Connection box and connection assembly comprising such a box

(30) Priorité: 21.05.2008 FR 0853300
(43) Date de publication de la demande: 25.11.2009
(73) Titulaire: ACTIA Automotive, 31400 Toulouse (FR)
(72) Inventeur: Calmels, Didier, 31400, TOULOUSE (FR)
(74) Mandataire: Colas, Jean-Pierre

(56) Documents cités:
- EP-A- 0 735 622
- DE-A1- 19 959 632
- GB-A- 2 237 152
- US-A- 5 548 481
- US-B1- 7 331 801

## Description

L'invention se rapporte à un boîtier de connectique du type comportant une plaque de base formant support pour une plaque de circuit imprimé et un capot de fermeture.

Les boîtiers de connectique connus sont réalisés en fonction du type de connecteur et en fonction de la direction de la sortie du connecteur. Une telle direction peut être parallèle ou perpendiculaire à la plaque de base.

En particulier, dans les autobus ou les autocars, on utilise des boîtiers universels qui sont connectés à des bus de multiplexage et qui servent à gérer des entrées / sorties. Le nombre et la disposition de ces boîtiers varient en fonction de la personnalisation du véhicule requise par le client, de sorte que ces boîtiers peuvent être disposés à différents emplacements dans le véhicule. Suivant la configuration de ces emplacements, ces boîtiers doivent avoir des connecteurs dont les contacts sont soit parallèles, soit perpendiculaires à la plaque de base du boîtier. Une telle installation des boîtiers « à la carte » nécessite donc, pour l'équipementier du véhicule, de disposer de boîtiers de différents modèles en fonction du type de connecteur et en particulier de la direction de la sortie du connecteur désirée pour chaque emplacement.

De plus, certains boitiers sont susceptibles d'être exposés à des projections de liquide, ce qui nécessite des boitiers et des connecteurs étanches et multiplie encore le nombre de modèles de boitiers.

US5548481 est considéré comme étant l'état de la technique le plus proche.

L'invention a pour objet un boîtier de connectique qui permette d'acceuillir n'importe quel type de connecteurs, étanche ou non étanche, dont les sorties peuvent être orientées, suivant les cas, suivant une direction parallèle ou perpendiculaire au plan du boîtier.

A cet effet, l'invention concerne un boîtier de connectique comportant au moins une première zone d'accueil d'au moins un circuit électronique et au moins une seconde zone d'accueil d'au moins un connecteur, lesdites première et seconde zones étant internes audit boîtier, ce boitier étant remarquable en ce que lesdites première et deuxième zones sont adaptées pour recevoir un support portant ledit circuit électronique et ledit connecteur et s'étendant de l'une desdites zones à l'autre, et en ce que ledit boitier comporte des moyens d'étanchéité pour isoler de manière étanche ladite première zone interne de ladite seconde zone interne.

Ainsi, le compartiment réservé à l'électronique est protégé de manière étanche et l'autre compartiment réservé à la connectique n'est plus, contrairement à ce qui est le cas dans les boîtiers connus, enfermé sous le capot. L'invention permet ainsi, d'une part, la réalisation de capots standards et donc une réduction de coût de fabrication et, d'autre part, le montage dans la deuxième zone de connecteurs de tous types, étanches ou non, avec des sorties orientées indifféremment suivant des directions qui peuvent être parallèles ou perpendiculaires au plan du boîtier.

Le boîtier de connectique suivant l'invention peut également comporter les caractéristiques suivantes, prises séparément ou en combinaison :
- Ladite zone de connectique est conformée pour recevoir des connecteurs disposés suivant l'une d'au moins deux orientations différentes ;
- Le boîtier comporte une plaque de base apte à recevoir au moins une plaque de circuit imprimé constituant ledit support, et un capot de fermeture, ladite plaque de base comportant :
- un premier compartiment définissant avec le capot en position de fermeture ladite première zone pour accueillir au moins une première partie de ladite plaque de circuit imprimée comportant ledit circuit électronique, et
- un second compartiment définissant ladite seconde zone pour accueillir au moins une seconde partie de la plaque de circuit imprimé comportant ledit connecteur ;
- Lesdits moyens d'étanchéité comportent un premier joint d'étanchéité disposé entre la plaque de base et une face de la plaque de circuit imprimé, et un deuxième joint d'étanchéité disposé entre la face opposée de la plaque de circuit imprimé et le capot;
- Le premier joint est en forme de boucle continue et épouse le contour dudit premier compartiment de ladite plaque de base.
- La plaque de base comporte un rebord périphérique en saillie et une cloison en saillie séparant la première zone de la seconde zone. Une telle cloison et le capot permettent l'écrasement des premier et deuxième joints contre la plaque de circuit imprimé.
- Le boîtier de connectique comporte un second capot de protection des connecteurs. Un tel second capot présente avantageusement une hauteur sensiblement identique à celle du premier capot pour ne pas augmenter l'encombrement du boîtier.
- Le second capot est réalisé translucide pour, notamment, rendre visible une diode électroluminescente disposée dans la seconde zone du boîtier, indiquant l'état de fonctionnement du circuit électronique enfermé dans la première zone du boîtier.
- Le second capot est réalisé en matière plastique.
- La plaque de base et le capot sont réalisés en métal ou en matière plastique.

L'invention concerne également un ensemble de connectique comportant un boîtier de connectique tel que défini ci-dessus, une plaque de circuit imprimé et des connecteurs fixés sur ladite plaque de circuit imprimé.

Suivant l'invention, les connecteurs d'un tel ensemble, fixés sur la plaque de circuit imprimé, sont noyés partiellement dans une résine d'étanchéité.

Suivant un mode de réalisation conforme à l'invention, on prévoit qu'un tel ensemble comporte une diode électroluminescente dans la seconde zone du boîtier de connectique et un second capot de protection des connecteurs réalisé translucide.

L'invention sera davantage comprise à la lumière des modes de réalisation qui vont maintenant être présentés, en faisant référence aux figures annexées parmi lesquelles :
- la figure 1 est une vue en perspective éclatée d'un ensemble de connectique selon un premier mode de réalisation conforme à l'invention ;
- la figure 2 est une vue en perspective de l'ensemble illustré en figure 1 une fois ces divers constituants assemblés ;
- la figure 3 est une vue en perspective éclatée d'un ensemble selon un second mode de réalisation conforme à l'invention ;
- la figure 4 est une vue en perspective de l'ensemble illustré en figure 3 une fois ces divers constituants assemblés ;
- et la figure 5 est une vue en perspective arrière de l'ensemble illustré en figure 4.

Sur les figures 1 et 2, l'ensemble de connectique selon l'invention comporte un boîtier de connectique composé d'une plaque de base 1 et de deux capots 3 et 5.

La plaque de base 1 est de forme sensiblement rectangulaire. Elle présente un rebord en saillie 11 délimitant son contour, excepté dans deux coins 13 (un seul est montré sur la figure 1) que le rebord en saillie 11 contourne.

Les coins 13 et une patte 14 présentent des ouvertures traversantes 15 permettant de fixer le boîtier, par vissage ou tout autre moyen équivalent, sur un dispositif (non représenté) destiné à le supporter.

La plaque de base 1 comporte également des plots cylindriques 17 qui font saillie de la surface de la plaque de base 1 à des intervalles réguliers le long du côté intérieur du rebord 11 et qui ont la même hauteur que celui-ci.

Un orifice de passage axial 19 traverse chaque plot 17 pour permettre la fixation de la plaque de base 1 et du capot 3, au moyen de vis 20.

La plaque 1 présente enfin un renflement ou cloison 21 se présentant sous forme d'une baguette ou nervure faisant saillie de la surface de la plaque du même côté que le rebord 11 et sur la même hauteur que celui-ci. Cette cloison 21 traverse la plaque de part en part en joignant deux bords opposés du rebord 11.

La cloison délimite ainsi une première zone 23 destinée à accueillir les circuits électroniques d'une plaque de circuit imprimé 7, cette première zone étant appelée première zone dédiée à l'électronique, et une seconde zone 25 destinée à accueillir les connecteurs fixés à la plaque de circuit imprimé le long de l'un de ses bords, cette seconde zone étant appelée seconde zone dédiée à la connectique. La plaque de circuit imprimé 7 est fixée à la hauteur voulue dans le boitier 1 par des moyens conventionnels qui n'ont pas été représentés pour la clarté du dessin.

La plaque de base 1 est réalisée en métal, par moulage d'une seule pièce.

Le capot 3 a pour fonction d'enfermer et isoler la partie électronique de la plaque de circuit imprimée 7 (non représentée). Le capot 3 présente ainsi un bord 31 dont le contour est complémentaire de celui défini ensemble par une partie du rebord 11 et par la cloison 21 de la plaque de base 1, qui délimitent la zone 23 dédiée à l'électronique.

De manière en soi connue de l'homme du métier, le capot 3 présente des stries ou ailettes 33 formant radiateurs et favorisant le refroidissement des circuits, et est équipé d'un bouchon 35 du type « pastille cortex pour aimant », permettant d'éviter la condensation dans le boîtier.

Le capot 3 comporte également des moyens d'accueil et de fixation des vis 20 traversant la plaque de base 1. Pour simplifier la lecture de la figure 1, de tels moyens n'ont pas été représentés. Ils sont toutefois connus de l'homme du métier. Ils consistent par exemple en des trous borgnes taraudés réalisés dans le capot 3.

Tout comme la plaque de base 1, le capot 3 est réalisé en une seule pièce métallique moulée.

Le boîtier de connectique illustré sur les figures 1 et 2 comporte également deux joints d'étanchéité 37 et 39 réalisés en matière élastiquement déformable et étanche aux liquides, du type caoutchouc ou silicone.

Le joint 37 forme une boucle sensiblement rectangulaire, de profil (c'est à dire de longueur et proportions) sensiblement identique à celui du bord du capot 3 pour en épouser le contour. Le joint 37 est destiné à venir s'appliquer contre le rebord 11 et la cloison 21 et présente sur trois côtés une section en U de sorte à accueillir l'extrémité du bord 31 du capot 3 sur trois de ses côtés. Sur son quatrième côté, destiné à être serré entre la cloison 21 et la face inférieure de la plaque de circuit imprimé 7 tournée vers la plaque de base 1, le joint 37 est de préférence plan et de plus faible hauteur que sur les trois autres côtés à section en U.

Sur la vue éclatée de la figure 1, afin d'illustrer avec clarté les sections en U et plane du joint 37 ainsi que la complémentarité de son contour avec celui du capot 3, le joint 37 a été représenté comme si il était situé au-dessus de la plaque de circuit imprimé 7. Il doit cependant être compris que dans la position assemblée du boitier, le joint 37 est appliqué par ses trois côtés à section en U contre le rebord 11 et que son quatrième côté à section plane est intercalé entre la cloison 21 et la plaque de circuit imprimé 7. La même remarque s'applique à l'égard de la représentation de la figure 3

Le joint 39 est de forme rectiligne et présente une longueur au moins égale à la largeur de la cloison 21 de manière à venir préférentiellement se superposer à chacune de ses deux extrémités au joint 37 pour assurer une continuité de l'étanchéité autour de la première zone 23. De préférence, le quatrième côté 36 du capot 3 destiné à venir au droit de la cloison 21 est échancré sur une longueur complémentaire de celle du joint 39 et il est apte à être reçue dans l'ouverture du U. Le joint 39 peut ainsi être écrasé entre le rebord 36 et la face supérieure de la plaque de circuit imprimée 7 tournée vers le capot 3.

La hauteur du joint 39, celle du joint 37 tant sur ses trois côtés à section en U que sur son quatrième côté, et la distance entre la cloison 21 et le bord échancré 36 du capot 3, sont choisies en fonction de l'épaisseur de la plaque de circuit imprimé 7 de manière à assurer un serrage sensiblement uniforme du capot 3 contre les joints 37 et 39 dans la position assemblée du boitier.

Ainsi, lorsque le capot 3 est fixé sur la plaque de base 1, une partie de la plaque de circuit imprimé 7, présentant notamment les circuits électroniques, est totalement enfermée de manière étanche entre le capot 3 et la plaque de base 1 grâce à la présence des joints 37 et 39. Ces joints 37 et 39 assurent une double étanchéité, de chaque côté de la plaque de circuit imprimée 7 au niveau de la cloison 21 de la plaque de base 1, c'est-à-dire à la limite des zones dédiées respectivement à l'électronique et à la connectique.

Le capot 3 et de la plaque de base 1 en métal, d'une part, et les moyens d'isolation et d'étanchéité 37, 39 constitués par les joints, d'autre part, assurent non seulement une protection du circuit électronique par rapport à des fluides extérieurs, mais également une isolation électromagnétique des circuits électroniques.

On voit sur la figure 1 trois connecteurs 41, 43 et 45 de tailles différentes, alignés le long de l'un des bords de la plaque de circuit imprimé 7.

Dans le cadre de ce mode de réalisation, les broches des connecteurs 41 à 45 sont orientés suivant une direction parallèle au plan de la plaque de base 1.

Les connecteurs 41, 43, 45 sont fixés sur la plaque de circuit imprimé 7 de manière en soi connue, par exemple par des vis 40

Pour assurer une étanchéité optimale, les organes de fixation 40 des connecteurs 41, 43, 45 sur la plaque de circuit imprimé 7 peuvent être noyés dans une résine.

Le second capot 5 est prévu pour protéger davantage les connecteurs 41, 43, 45, notamment en empêchant tout accès accidentel aux organes de fixation 40 des connecteurs sur la plaque de circuit imprimé 7.

Le second capot 5 est compartimenté pour accueillir chacun des trois connecteurs 41, 43, 45. Il est par ailleurs ouvert sur l'un de ses côtés pour laisser libre accès aux broches de connexion 42.

Le capot 5 présente, par ailleurs, des ouvertures traversantes 47 à ses extrémités pour sa fixation par vissage 49 dans des trous taraudés 44 s'étendant dans des plots 46 ménagés, dans la zone 25, contre le rebord périphérique de la plaque de base 1..

Le capot 5 présente également des guides de lumière transparents 51 permettant une meilleure visibilité d'une diode électroluminescente qui est reliée au circuit électronique de la plaque.

Cette diode n'a pas été représentée pour des raisons de clarté des figures. Elle a pour fonction de témoigner du bon fonctionnement du circuit électronique, sans avoir à ouvrir le boîtier pour s'en assurer.

Afin de permettre à un utilisateur de visualiser cette diode, le capot 5 est réalisé en matière plastique translucide.

Les figures 3 à 5 montrent un autre mode de réalisation d'un ensemble de connectique et d'un boîtier selon l'invention. Les numéros de références ont été maintenus pour désigner les éléments communs à ceux du mode de réalisation des figures 1 et 2.

Dans le mode de réalisation montré sur les figures 3 à 5, des connecteurs 52, 53, 54 ; 55 et 56 sont alignés suivant la longueur de la plaque de circuit imprimé, et fixés de manière connue sur son bord (alors que suivant le mode de réalisation des figures 1 et 2, les connecteurs sont fixés suivant la largeur de la plaque de circuit imprimé 7).

Par ailleurs, les connecteurs 52 à 56 présentent des sorties, c'est-à-dire des broches 42, orientées suivant des directions perpendiculaires au plan de la plaque de base 1.

Le boîtier de connectique comporte toutefois toujours deux zones, l'une 23 dédiée à l'électronique et l'autre 25 dédiée à la connectique.

Ces deux zones 23 et 25 sont définies sur la plaque de base de part et d'autre d'une cloison 21 qui rejoint deux côtés opposés du rebord 11 de la plaque de base 1.

La zone 25 présente des moyens pour évacuer tout résidu d'eau qui se condenserait au niveau des connecteurs. Ces moyens comprennent notamment une ouverture 63 qui est réalisée à travers la plaque 1.

La plaque de base 1 comporte, non pas deux, mais quatre coins percés 57 pour la fixation de l'ensemble connectique sur un dispositif.

La figure 3 montre également cinq condensateurs chimiques 59 soudés au circuit imprimé, qui viennent se loger dans un compartiment 61 du capot 3 quand le capot est fixé sur la plaque de base 1.

Comme on peut le voir sur les figures 1 et 3, un tel compartiment 61 peut présenter différentes formes suivant le mode de réalisation du boîtier selon l'invention.

De manière générale, on comprend que l'invention autorise la réalisation de toutes sortes d'ensembles de connectique à partir d'un seul boîtier, et en particulier la fixation de connecteurs de toutes sortes sans avoir à modifier le boîtier, grâce à la réalisation de deux zones dans le boîtier dédiées respectivement à l'électronique et à la connectique.

Il doit être compris que dans le premier comme dans le second mode de réalisation, la zone 25 de connectique est adaptée pour recevoir, au choix, des connecteurs ayant des sorties orientées parallèlement ou perpendiculairement au plan de la plaque de base 1, ou bien encore une combinaison de connecteurs suivant ces deux orientations différentes, ce qui confère au boîtier son caractère universel.

Il devra toutefois être entendu que l'invention n'est pas spécifiquement limitée aux modes de réalisation représentés sur les figures. Par exemple, les deux zones pourraient être définies de part et d'autre d'une cloison en saillie sur la plaque de base qui serait réalisé en V, définissant ainsi une zone dédiée à la connectique sur deux bords adjacents du boîtier.

De même, le capot 3, le capot 5 et la plaque de base 1 pourraient être réalisés dans d'autres matériaux que ceux spécifiés dans les exemples décrits sans toutefois sortir du cadre de l'invention. Par exemple, le capot 3 et la plaque de base 1 pourraient être réalisés en matière plastique.

On comprend par ailleurs de ce qui précède que le boîtier et l'ensemble selon l'invention permettent de bien protéger l'électronique de la plaque de circuit imprimé. L'invention permet ainsi de s'affranchir d'une utilisation exclusive de connecteurs étanches, beaucoup plus onéreux que les connecteurs non étanches. Elle permet de proposer ainsi des boîtiers standards qui peuvent accueillir des circuits électroniques et des connecteurs différents, dont les coûts de fabrication sont plus bas que ceux des boîtiers connus, réalisés en fonction d'une combinaison donnée de circuit électronique et de connecteurs étanches.

## Revendications

1. Boîtier de connectique comportant une première zone (23) d'accueil d'au moins un circuit électronique et une seconde zone (25) d'accueil d'au moins un connecteur, lesdites première (23) et seconde (25) zones étant internes audit boîtier, **caractérisé en ce que** lesdites première et deuxième zones sont adaptées pour recevoir un support (7) portant ledit circuit électronique et ledit connecteur et s'étendant de l'une desdites zones à l'autre, et **en ce que** ledit boitier comporte des moyens d'étanchéité (37, 39) pour isoler de manière étanche ladite première zone interne (23) de ladite seconde zone interne (25).

2. Boîtier de connectique selon la revendication 1, **caractérisé en ce que** ladite zone de connectique (25) est conformée pour recevoir des connecteurs (41 ; 54) disposés suivant l'une d'au moins deux orientations différentes.

3. Boîtier de connectique selon la revendication 1 ou 2, comportant une plaque de base (1) apte à recevoir au moins une plaque de circuit imprimé (7) constituant ledit support, et un capot de fermeture (3), **caractérisé en ce que** ladite plaque de base (1) comporte :
- un premier compartiment définissant avec le capot (3) en position de fermeture ladite première zone (23) pour accueillir au moins une première partie de ladite plaque de circuit imprimée (7) comportant ledit circuit électronique, et
- un second compartiment définissant ladite seconde zone (25) pour accueillir au moins une seconde partie de la plaque de circuit imprimé (7) comportant ledit connecteur (41).

4. Boîtier de connectique selon la revendication 3, **caractérisé en ce que** lesdits moyens d'étanchéité comportent un premier joint d'étanchéité (37) disposé entre la plaque de base (1) et une face de la plaque de circuit imprimé (7), et un deuxième joint d'étanchéité (39) disposé entre la face opposée de la plaque de circuit imprimé (7) et le capot (3).

5. Boîtier de connectique selon la revendication 4, **caractérisé en ce que** le premier joint (37) est en forme de boucle continue et épouse le contour dudit premier compartiment de ladite plaque de base (1).

6. Boîtier de connectique selon l'une quelconque des revendications 3 à 5, **caractérisé en ce que** la plaque de base (1) comporte un rebord périphérique en saillie (11), ainsi qu'une cloison en saillie (21) séparant ladite première zone (23) de ladite seconde zone (25).

7. Boîtier de connectique selon l'une quelconque des revendications 3 à 6, **caractérisé en ce qu'**il comporte un second capot (5) de protection des connecteurs (41).

8. Boîtier de connectique selon la revendication 6, **caractérisé en ce que** ledit second capot (5) est réalisé translucide.

9. Boîtier de connectique selon l'une quelconque des revendications 3 à 8, **caractérisé en ce que** la plaque de base (1) et le capot (3) sont réalisés en métal ou en matière plastique.

10. Ensemble de connectique comportant un boîtier de connectique selon l'une quelconque des revendications 1 à 9, **caractérisé en ce qu'**il comprend une plaque de circuit imprimé (7) et des connecteurs (41, 43, 45 ; 52-56) fixés sur ladite plaque de circuit imprimé (7).

11. Ensemble de connectique selon la revendication 10, **caractérisé en ce que** les connecteurs (41, 43, 45) sont noyés partiellement dans une résine d'étanchéité.

12. Ensemble de connectique selon la revendication 9 ou 10, **caractérisé en ce qu'**il comporte une diode électroluminescente dans la seconde zone (25) dudit boîtier de connectique et un second capot (5) de protection des connecteurs (41) réalisé translucide.

## Claims

1. Connection box having a first zone (23) for receiving at least one electronic circuit and a second zone (25) for receiving at least one connector, the said first (23) and second (25) zones being inside the said box, **characterised in that** the said first and second zones are adapted to receive a support (7) carrying the said electronic circuit and the said connector and extending from one of the said zones to the other, and **in that** the said box comprises sealing means (37, 39) for isolating in a sealing manner the said first internal zone (23) from the said second internal zone (25).

2. Connection box **characterised in that** the said connection zone (25) is arranged to receive the connectors (41; 54) disposed in one of at least two different orientations.

3. Connection box according to claim 1 or claim 2, including a base plate (1) adapted to receive at least one printed circuit board (7) comprising the said support, and a closure cover (3), **characterised in that** the said base plate (1) comprises:
- a first compartment defining, with the cover (3) in the closed position, the said first zone (23) for receiving at least a first part of the said printed circuit board (7) comprising the said electronic circuit, and
- a second compartment defining the second zone (25) for receiving at least a second part of the printed circuit board (7) comprising the said connector (41).

4. Connection box according to claim 3, **characterised in that** the said sealing means comprise a first gasket (37) arranged between the base plate (1) and a face of the printed circuit board (7), and a second gasket (39) arranged between the opposing face of the printed circuit board (7) and the cover (3).

5. Connection box according to claim 4, **characterised in that** the first gasket (37) is formed as a continuous loop and follows the contour of the said first compartment of the said base plate (1).

6. Connection box according to any one of claims 3 to 5, **characterised in that** the base plate (1) has a peripheral projecting rim (11), as well as a projecting partition (21) separating the said first zone (23) from the said second zone (25).

7. Connection box according to any one of claims 3 to 6, **characterised in that** it has a second cover (5) for protecting the connectors (41).

8. Connection box according to claim 6, **characterised in that** the said second cover (5) is translucent.

9. Connection box according to any one of claims 3 to 8, **characterised in that** the base plate (1) and the cover (3) are of metal or of plastics material.

10. Connection assembly including a connection box according to any one of claims 1 to 9, **characterised in that** it comprises a printed circuit board (7) and connectors (41, 43, 45; 52-56) affixed to the said printed circuit board (7).

11. Connection assembly according to claim 10, **characterised in that** the connectors (41, 43, 45) are partially embedded in a sealing resin.

12. Connection assembly according to claim 9 or claim 10, **characterised in that** it includes an electroluminescent diode in the second zone (25) of the said connection box and a second cover (5) of translucent material, for protecting the connectors (41).

## Patentansprüche

1. Anschlussgehäuse, umfassend eine erste Zone (23) zur Aufnahme mindestens einer elektronischen Schaltung und eine zweite Zone (25) zur Aufnahme mindestens eines Verbinders, wobei diese erste (23) und zweite (25) Zone im Inneren dieses Gehäuses liegen, **dadurch gekennzeichnet, dass** die erste und zweite Zone geeignet sind, einen Träger (7) aufzunehmen, der die elektronische Schaltung und den Verbinder trägt und sich von einer der Zonen zur anderen erstreckt, und **dadurch**, dass das Gehäuse Dichtungsmittel (37, 39) umfasst, um die erste innere Zone (23) auf dichte Weise von der zweiten inneren Zone (25) zu isolieren.

2. Anschlussgehäuse nach Anspruch 1, **dadurch gekennzeichnet, dass** die Anschlusszone (25) geformt ist, um Verbinder (41, 54) aufzunehmen, die entlang einer von mindestens zwei verschiedenen Orientierungen angeordnet sind.

3. Anschlussgehäuse nach Anspruch 1 oder 2, umfassend eine Grundplatte (1), die geeignet ist, mindestens eine Leiterplatte (7) aufzunehmen, die den Träger darstellt, und einen Verschlussdeckel (3), **dadurch gekennzeichnet, dass** diese Grundplatte (1) umfasst:
- eine erste Abteilung, die mit dem Verschlussdeckel (3) in der geschlossenen Position die erste Zone (23) zur Aufnahme mindestens eines ersten Abschnitts der Leiterplatte (7) definiert, der die elektronische Schaltung umfasst, und
- eine zweite Abteilung, die die zweite Zone (25) definiert, um mindestens einen zweiten Abschnitt der Leiterplatte (7) zu definieren, der den Verbinder (41) umfasst.

4. Anschlussgehäuse nach Anspruch 3, **dadurch gekennzeichnet, dass** die Dichtungsmittel eine erste Dichtung (37) umfassen, die zwischen der Grundplatte (1) und einer Seite der Leiterplatte (7) angeordnet ist, und eine zweite Dichtung (39), die zwischen der entgegengesetzten Seite der Leiterplatte (7) und dem Verschlussdeckel (3) angeordnet ist.

5. Anschlussgehäuse nach Anspruch 4, **dadurch gekennzeichnet, dass** die erste Dichtung (37) die Form einer durchgehenden Schleife aufweist und am Umriss der ersten Abteilung der Grundplatte (1) anliegt.

6. Anschlussgehäuse nach einem der Ansprüche 3 bis 5, **dadurch gekennzeichnet, dass** die Grundplatte (1) einen vorspringenden Umfangsrand (11) aufweist, sowie eine vorspringende Wand (21), die die erste Zone (23) von der zweiten Zone (25) trennt.

7. Anschlussgehäuse nach einem der Ansprüche 3 bis 6, **dadurch gekennzeichnet, dass** es einen zweiten Deckel (5) zum Schutz der Verbinder (41) aufweist.

8. Anschlussgehäuse nach Anspruch 6, **dadurch gekennzeichnet, dass** der zweiten Deckel (5) lichtdurchlässig ausgeführt ist.

9. Anschlussgehäuse nach einem der Ansprüche 3 bis 8, **dadurch gekennzeichnet, dass** die Grundplatte (1) und der Deckel (3) aus Metall oder aus Kunststoff hergestellt sind.

10. Anschlusseinheit, umfassend ein Anschlussgehäuse nach einem der Ansprüche 1 bis 9, **dadurch gekennzeichnet, dass** sie eine Leiterplatte (7) und Verbinder (41, 43, 45; 52-56) umfasst, die auf dieser Leiterplatte (7) befestigt sind.

11. Anschlusseinheit nach Anspruch 10, **dadurch gekennzeichnet, dass** die Verbinder (41, 43, 45) partiell in einem Dichtungsharz versenkt sind.

12. Anschlusseinheit nach Anspruch 9 oder 10, **dadurch gekennzeichnet, dass** sie eine Leuchtdiode in der zweiten Zone (25) des Anschlussgehäuses und einen lichtdurchlässig ausgeführten zweiten Deckel (5) zum Schutz der Verbinder (41) aufweist.
